# FASCICULE DE BREVET EUROPEEN

(11) **EP 1 061 218 B1**
(45) Date de publication et mention de la délivrance du brevet: **14.08.2002**
(21) Numéro de dépôt: 00440180.8
(22) Date de dépôt: 16.06.2000
(51) Int. Cl.: E05C 9/18

(54) **Element de ferrure de type gâche ou autre prévu apte à être fixé dans une rainure d'encastrement en forme de "u" ou de "t"**
Beschlagelement bzw. Schliessblech oder anderes in einer einklemmenden "u" oder "t" formigen Nut zu befestigen
Fitting like a striker or other to be inserted in a groove having a "u" or a "t" shape

(30) Priorité: 18.06.1999 FR 9907905
(43) Date de publication de la demande: 20.12.2000
(73) Titulaire: FERCO INTERNATIONAL Ferrures et Serrures de Bâtiment, Société Anonyme, 57400 Sarrebourg (FR)
(72) Inventeur: Klespert, Sylvain, 57400 Sarrebourg (FR)
(74) Mandataire: Rhein, Alain

(56) Documents cités:
- DE-A- 4 009 637
- GB-A- 2 194 280
- GB-A- 2 304 784
- US-A- 4 773 682

## Description

L'invention concerne un élément de ferrure, de type gâche ou autre, comportant une embase prévue apte à prendre appui par un bord longitudinal au moins sur l'une des bordures d'une rainure d'encastrement ménagée en feuillure d'un cadre dormant voire d'un châssis ouvrant, de porte, fenêtre ou similaire, sous ladite embase s'étendant un sabot prévu apte à être inséré dans ladite rainure d'encastrement, tandis que des moyens de fixation sous forme d'une vis ou analogue traversant perpendiculaire l'embase et le sabot pour coopérer avec le fond de cette rainure.

La présente invention trouvera son application dans le domaine de la quincaillerie du bâtiment et concerne, plus particulièrement, des éléments de ferrure destinés à prendre position dans une rainure d'encastrement telle que définie dans des profilés métalliques ou en matière plastique concevant le cadre dormant ou encore le châssis ouvrant d'une porte, fenêtre ou similaire.

Ainsi, il est d'ores et déjà connu des menuiseries, de type porte ou fenêtre, dont le cadre dormant et/ou le châssis ouvrant est constitué par un assemblage de profilés, notamment en matière plastique ou de type métallique, définissant, en feuillure de ce cadre dormant et/ou de ce châssis ouvrant, une rainure pour le logement et la fixation d'éléments de ferrure, notamment de verrouillage. En particulier, il est assez fréquent de disposer dans une telle rainure d'encastrement correspondant à un châssis ouvrant, une ferrure de verrouillage, du type crémone ou crémone-serrure. De son côté, le cadre dormant reçoit des gâches destinées à coopérer avec des organes de verrouillage de cette ferrure, lesquelles gâches sont, là encore, positionnées et immobilisées dans la rainure que comporte en feuillure ce cadre dormant.

Il convient d'observer, en ce qui concerne une telle rainure d'encastrement, qu'elle peut adopter une section en forme de « U » et comporte, dans ces conditions, un fond d'où s'étendent, sensiblement perpendiculairement, des parois latérales. Dans certains cas, le long de ces dernières ou encore à leur extrémité libre, soit sensiblement dans le plan de la feuillure, peuvent s'étendre des retours délimitant un passage d'accès à la rainure de largeur inférieure à la largeur interne de cette dernière. De tels retours confèrent alors à la rainure uns section en forme de « T ».

En fait, l'on a pu observer qu'en raison des méthodes de fabrication de ces profilés composant un cadre dormant ou encore un châssis ouvrant, la hauteur des parois latérales délimitant la rainure n'est pas toujours identique, ce qui pose un problème d'appui des éléments de ferrure, du type gâche, en feuillure de cadre dormant, voire de châssis ouvrant.

Plus particulièrement, de tels éléments de ferrure se distinguent par une embase au-dessus de laquelle ils sont configurés par rapport à la fonction à remplir. Cette embase vient prendre appui, par l'intermédiaire d'un bord longitudinal, au moins sur l'une des bordures de la rainure d'encastrement, bordure définie, selon le cas, par l'extrémité libre d'une paroi latérale de cette rainure ou un retour équipant cette paroi.

Si l'on prend l'exemple d'une gâche implantée en feuillure d'un cadre dormant, dont l'ouvrant s'ouvre vers l'intérieur d'une habitation, l'embase de cette gâche repose sur la bordure de la rainure se situant du côté interne à cette habitation.

Cette embase peut également reposer, au travers de son bord longitudinal opposé, sur l'autre bordure de la rainure. Toutefois, s'il existe, dans ces conditions, une différence dans la hauteur des parois latérales de cette rainure et en particulier si la paroi latérale, du côté externe à l'habitation est plus courte que celle du côté interne, l'embase de l'élément de ferrure, cherchant à prendre appui au travers de chacun de ses bords longitudinaux sur chacune des bordures de la rainure, vient nécessairement basculer pour se positionner dans un plan qui n'est plus strictement perpendiculaire au plan du cadre dormant. En fin de compte, l'appui au travers du bord longitudinal côté interne à l'habitation, bien que nécessaire, s'effectue dans des conditions imparfaites sans compter qu'un mauvais équerrage de cette gâche peut engendrer des disfonctionnements au niveau de la ferrure de verrouillage. En particulier, l'organe de verrouillage, tel qu'un rouleau ou galet, correspondant à la ferrure de verrouillage, peut être dans l'incapacité, dans ces conditions, de s'engager dans cette gâche.

Il convient de préciser que l'embase d'un tel élément de ferrure, notamment d'une gâche, est traversée par une ouverture pour le passage d'une vis de fixation prévue apte à venir se loger dans le fond de la rainure d'encastrement.

Aussi, c'est au travers du serrage de cette vis de fixation que ladite embase de l'élément de ferrure recherchera à prendre appui, par l'intermédiaire de chacun de ses bords longitudinaux, au niveau de chacune des bordures de ladite rainure.

A cela il convient de préciser qu'il est assez fréquent que sous une telle embase correspondant à un élément de ferrure s'étend un sabot de largeur sensiblement ajustée à la largeur de la rainure d'encastrement notamment à la largeur de passage préservé entre les retours lorsque les parois latérales en sont équipées. Ce sabot, ayant pour fonction d'augmenter la tenue mécanique de l'élément de ferrure par rapport à la rainure, est, par ailleurs, défini de hauteur inférieure à la profondeur de cette dernière. A titre d'exemple, le document DE-A-40 09 637 décrit notamment un élément de ferrure reprenant les caractéristiques ci-dessus.

En fait, dans la mesure où l'on ne peut accepter que l'élément de ferrure prenne appui au travers de ce seul sabot au fond de ladite rainure, il est généralement sous dimensionné par rapport à la profondeur de cette dernière. Ceci pour expliquer qu'un tel sabot s'étendant sous l'embase d'un élément de ferrure ne peut garantir, à lui seul, le prépositionnement de ce dernier.

L'invention concerne un élément de ferrure, de type gâche ou autre, comportant une embase prévue apte à prendre appui par un bord longitudinal au moins sur l'une des bordures d'une rainure d'encastrement ménagée en feuillure d'un cadre dormant voire d'un châssis ouvrant, de porte, fenêtre ou similaire, sous ladite embase s'étendant un sabot prévu apte à être inséré dans ladite rainure d'encastrement, tandis que des moyens de fixation sous forme d'une vis ou analogue traversent perpendiculairement cette embase et le sabot pour coopérer avec le fond de cette rainure, caractérisé par le fait que par rapport au plan médian longitudinal passant par l'axe de la vis de fixation, sous ladite embase et du côté opposé au bord longitudinal de cette dernière prévue pour prendre appui en bordure de la rainure d'encastrement, s'étend un pied d'appui de hauteur au moins égale à la profondeur de ladite rainure, de manière à assurer, sous l'action de la vis de fixation, le basculement de l'élément de ferrure en direction de ladite bordure sur laquelle doit reposer nécessairement l'embase au travers de son bord longitudinal, ce pied d'appui étant défini, substantiellement, par ledit sabot et au moins un téton ou un rebord d'appui s'étendant sous ce sabot du côté opposé, par rapport au plan médian longitudinal passant par l'axe de la vis de fixation, audit bord longitudinal de l'embase prenant appui en bordure de ladite rainure d'encastrement.

En fin de compte, dans la mesure où ce pied d'appui est nécessairement égal à la profondeur de ladite rainure, voire supérieur et est positionné du côté opposé à l'action de la vis de fixation, il est conduit à un basculement de l'élément de ferrure et donc de l'embase en direction de la bordure de la rainure sur laquelle il est indispensable que cette embase repose.

L'invention sera mieux comprise à la lecture de la description qui va suivre et du dessin ci-joint.
- la figure 1 est une représentation schématisée et en coupe d'un montant d'un cadre dormant sur lequel vient s'appliquer un montant d'un châssis ouvrant, celui-ci étant équipé d'une ferrure de verrouillage dont un organe de verrouillage est amené à coopérer avec un élément de ferrure, sous forme d'une gâche, prenant position au niveau d'une rainure d'encastrement en feuillure dudit cadre dormant ;
- la figure 2 est une vue schématisée et en plan de cet élément de ferrure sous forme d'une gâche ;
- la figure 3 est une vue de détail de la figure 1.

Tel que représenté dans les figures du dessin ci-joint, la présente invention a trait à un élément de ferrure 1 destiné à prendre position, pour y être fixé, dans une rainure d'encastrement 2 en forme de « U » ou en « T », telle que ménagée en feuillure 3 d'un cadre 4 ou d'un châssis ouvrant 5 correspondant à une porte, fenêtre ou similaire et constitué par un assemblage de profilés métalliques ou en matière synthétique extrudé.

Ainsi, une telle rainure d'encastrement 2 comporte un fond 6 s'étendant sensiblement perpendiculairement au plan 7 de ce cadre dormant 4 ou du châssis ouvrant 5, sachant que depuis ce fond 6 s'étendent des parois latérales 8, 9, dont l'extrémité libre se situe, sensiblement, à hauteur du plan de feuillure 3. La configuration en forme de « T » d'une telle rainure d'encastrement 2 résulte de la présence, le long de ces parois latérales 8, 9 ou encore à hauteur de leur extrémité libre, de retours 10, 11 s'étendant parallèlement au fond 6 et délimitant une ouverture de passage dans la rainure d'encastrement 2 de largeur 12 inférieure à la largeur interne 13 de cette dernière.

Quant à l'élément de ferrure 1, il comporte une embase 14 au-dessus de laquelle il est configuré par rapport à la fonction qu'il est destiné à assurer. En fait, cette embase 14 vient prendre appui, par l'intermédiaire d'un bord longitudinal 15, au moins sur l'une 16 des bordures 16, 17 de la rainure d'encastrement 2.

Cet élément de ferrure 1 reçoit également des moyens de fixation, voire encore de positionnement ou de prépositionnement dans la rainure d'encastrement 2. De tels moyens de fixation se présentent, usuellement, sous forme d'une vis de fixation venant traverser, perpendiculairement, l'embase 14 pourvue d'une ouverture 18 prévue à cet effet, ceci en vue de coopérer avec le fond 6 de la rainure d'encastrement 2.

Sous cette embase 14 s'étend encore un sabot 19 de section ajustée aux dimensions de ladite rainure d'encastrement 2 et en particulier à la largeur 12 entre les retours 10, 11. A noter que ce sabot 19, destiné à améliorer la stabilité de l'élément de ferrure 1 dans la rainure d'encastrement 2, est habituellement défini de hauteur légèrement inférieure à la profondeur 20 de cette rainure d'encastrement 2.

Il convient de remarquer que la bordure de la rainure d'encastrement 2, sur laquelle repose, nécessairement, l'embase 14 par l'intermédiaire de son bord longitudinal correspondant, est déterminée par rapport à la fonction que doit assurer l'élément de ferrure 1. En particulier, dans le cas d'une gâche, il s'agit de la bordure 16 de la rainure d'encastrement 2, se situant du côté 21 en direction duquel s'ouvre le châssis ouvrant 5. Usuellement, il s'agit du côté interne à l'habitation.

De plus, cet appui doit être franc de manière à garantir une parfaite tenue mécanique de cette gâche en cas d'effort qui lui serait appliqué par l'intermédiaire d'un organe de verrouillage 22, effort illustré par la flèche 23.

Pour aboutir à ce résultat, même lorsque la paroi latérale 8, située du côté externe à l'habitation est de hauteur inférieure à la paroi latérale 9 se situant du côté interne ou encore dans le cas extrême représenté dans la figure 1 où l'embase 14 est incapable de prendre appui par son bord longitudinal opposé 15A, sur la bordure 17, il est prévu, sous cette embase 14, un pied d'appui 24.

Plus particulièrement, par rapport au plan médian longitudinal 25, passant par l'axe de la vis de fixation donc de l'ouverture 18, ce pied d'appui 24 s'étend sous l'embase 14 du côté opposé par rapport au bord longitudinal 15 de cette dernière reposant, nécessairement, sur la bordure 16 de la rainure d'encastrement 2. De plus, ce pied d'appui 24 comporte une hauteur 26 au moins égale à la profondeur 20 de la rainure d'encastrement 2. Préférentiellement, de manière à garantir le résultat recherché, cette hauteur 26 du pied d'appui 24 sera choisie, légèrement supérieure à cette profondeur 20 de la rainure 2.

En conséquence, sous l'action de la vis de fixation et en raison de la présence de ce pied d'appui 24 coopérant avec le fond 6 de la rainure 2, l'élément de ferrure 1 vient obligatoirement basculer dans une direction telle que le bord longitudinal 15 de son embase 14, se situant du côté opposé au plan médian 25, prenne appui, nécessairement, sur la bordure 16 de la rainure d'encastrement 2.

Bien évidemment l'on peut imaginer une construction inversée par rapport à celle illustrée dans la figure 1 si cet élément de ferrure 1 doit reposer, au travers de son embase 14, non pas sur la bordure interne 16, mais sur la bordure externe 17 de la rainure d'encastrement 2.

Dans la mesure où sous l'embase 14, s'étend, comme illustré dans la figure 1, un sabot 19, le pied d'appui 24 est défini, substantiellement par ce dernier et au moins un téton ou un rebord d'appui 27 s'étendant sous ledit sabot 19.

Comme cela ressort de la description qui précède, la présente invention vient remédier, de manière avantageuse, au problème posé.

## Revendications

1. Elément de ferrure, de type gâche ou autre, comportant une embase (14) prévue apte à prendre appui par un bord longitudinal (15) au moins sur l'une (16) des bordures (16, 17) d'une rainure d'encastrement (2) ménagée en feuillure (3) d'un cadre dormant (4) voire d'un châssis ouvrant (5), de porte, fenêtre ou similaire, sous ladite embase (14) s'étendant un sabot (19) prévu apte à être inséré dans ladite rainure d'encastrement (2), tandis que des moyens de fixation sous forme d'une vis ou analogue traversent perpendiculairement cette embase (14) et le sabot (19) pour coopérer avec le fond (6) de cette rainure (2), **caractérisé par le fait que**, par rapport au plan médian longitudinal (25) passant par l'axe de la vis de fixation, sous ladite embase (14) et du côté opposé au bord longitudinal (15) de cette dernière prévue pour prendre appui en bordure (16) de la rainure d'encastrement (2), s'étend un pied d'appui (24) de hauteur (26) au moins égale à la profondeur (20) de ladite rainure (2), de manière à assurer, sous l'action de ladite vis de fixation, le basculement de l'élément de ferrure (1) en direction de ladite bordure (16) sur laquelle doit reposer nécessairement l'embase (14) au travers de son bord longitudinal (15), ce pied d'appui (24) étant défini, substantiellement, par ledit sabot (19) et au moins un téton ou un rebord d'appui (27) s'étendant sous ce sabot (19) du côté opposé, par rapport au plan médian longitudinal (25) passant par l'axe de la vis de fixation, audit bord longitudinal (15) de l'embase (14) prenant appui en bordure (16) de ladite rainure d'encastrement (2).

2. Élément de ferrure selon la revendication 1, **caractérisé par le fait que** le pied d'appui (24) est choisi de hauteur (26) légèrement supérieure à la profondeur (20) de la rainure d'encastrement (2).

## Claims

1. Fitting element, such as a keeper or the like, including a base (14) designed so as to be capable of resting, through a longitudinal edge (15), at least against one (16) of the edges (16, 17) of an encasing groove (2) provided for in the fillister (3) of a sash-frame (4), or of a frame (5) of a door, window or the like, under said base (14) extending a shoe (19) designed so as to be capable of being inserted into said encasing groove (2), while fastening means in the form of a screw or the like perpendicularly pass through this base (14) and the shoe (19), in order to co-operate with the bottom (6) of this groove (2), **characterised in that**, with respect to the longitudinal median plane (25) passing through the axis of the fastening screw, under said base (14) and on the side opposite the longitudinal edge (15) of the latter aimed at resting on the edge (16) of the encasing groove (2) extends a bearing foot (24) with a height (26) at least equal to the depth (20) of said groove (2), so as to ensure, under the action of said fastening screw, the tilting of the fitting element (1) towards said edge (16) on which the base (14) must necessarily rest through its longitudinal edge (15), this bearing foot (24) being defined substantially by said shoe (19) and at least one stud or one bearing rim (27) extending under this shoe (19), on the side, with respect to the longitudinal median plane (25) passing through the axis of the fastening screw, opposite the longitudinal edge (15) of the base (14) resting on the edge (16) of said encasing groove (2).

2. Fitting element according to claim 1, **characterised in that** the bearing foot (24) is chosen with a height (26) slightly larger than the depth (20) of the encasing groove (2).

## Patentansprüche

1. Beschlagelement vom Typ Schließblech od. dgl., mit einer Basis (14), die sich mit mindestens einem Längsrand (15) auf mindestens dem einen (16) der Randflansche (16, 17) einer Einbaunut (2) im Falz (3) eines Stockrahmens (4) oder auch eines Flügels (5), einer Tür, eines Fensters od. dgl. abstützen kann, wobei sich unter der Basis (14) ein Schuh (19) erstreckt, der in die Einbaunut (2) einführbar ist, sowie mit Befestigungsmitteln in Form einer Schraube od. dgl., die sich senkrecht durch die Basis (14) und den Schuh (19) erstreckt für das Zusammenwirken mit dem Boden (6) der Nut (2)
**dadurch gekennzeichnet, daß**, bezogen auf die durch die Achse der Befestigungsschraube verlaufende Längsmittelebene (25), unter der Basis (14) und gegenüber deren Längsrand (15), der auf dem Randflansch (16) der Einbaunut (2) aufsitzt, sich ein Stützfuß (24) erstreckt, dessen Höhe (26) mindestens gleich der Tiefe (20) der Nut (2) ist, derart, daß er unter der Wirkung der Befestigungsschraube ein Kippen des Beschlagelementes (1) in Richtung auf den Randflansch (16), auf dem die Basis (14) mit ihrem Längsrand (15) aufsitzen soll, bewirkt, wobei der Stützfuß (24) im wesentlichen aus dem Schuh (19) und mindestens einem Abstützvorsprung oder -rand (27) besteht, der sich unter dem Schuh (19) auf derjenigen Seite erstreckt, die bezüglich der durch die Achse der Befestigungsschraube verlaufenden Längsmittelebene (25) dem Längsrand (15) der Basis (14), der sich auf dem Randflansch (16) der Einbaunut (2) abstützt, gegenüberliegt.

2. Beschlagelement nach Anspruch 1,
**dadurch gekennzeichnet, daß** die Höhe (26) des Stützfußes (24) geringfügig größer als die Tiefe (20) der Einbaunut (2) gewählt ist.
